# FASCICULE DE BREVET EUROPEEN

(11) **EP 3 091 155 B1**
(45) Date de publication et mention de la délivrance du brevet: **09.09.2020**
(21) Numéro de dépôt: 16168271.1
(22) Date de dépôt: 04.05.2016
(51) Int. Cl.: E05B 65/52, E05B 13/10

(54) **SERRURE DE TYPE POUSSOIR POUR COFFRE**
SCHLOSS VOM TYP DRUCKVORRICHTUNG FÜR KOFFERRAUM
PUSH-TYPE LOCK FOR LUGGAGE COMPARTMENT

(30) Priorité: 04.05.2015 FR 1553990
(43) Date de publication de la demande: 09.11.2016
(73) Titulaire: Quetzal Burosystem, 01360 Loyettes (FR)
(72) Inventeur: DARRE, Olivier, 01360 LOYETTES (FR)
(74) Mandataire: Verriest, Philippe

(56) Documents cités:
- US-A- 1 951 418
- US-A- 2 294 120
- US-A- 2 487 493

## Description

La présente invention se rapporte à un système de fermeture de serrure de type poussoir, à une serrure de type poussoir pour coffre, ainsi qu'à un coffre muni d'une telle serrure.

Il est connu de l'état de la technique d'utiliser des serrures de type poussoir pour tout type de mobilier.

Les serrures de ce type comportent généralement un bouton poussoir agencé pour être actionné par une clé coopérant avec un barillet. L'utilisateur doit donc nécessairement être en possession de la clé lors de l'utilisation du coffre. Lorsque le coffre est utilisé dans le cadre de travaux scolaires par exemple, un encadrant devrait alors fournir des clés aux utilisateurs et prendre alors plus de risques de perte des clés. La sécurité du contenu des coffres peut en être affectée. Dans certaines serrures de l'art antérieur comme par exemple celle divulguée dans le document US 2 487 493 A, la fermeture et le verrouillage de la serrure sont indépendants. Ainsi, il est possible d'utiliser la serrure pour fermer un coffre, sans pour autant que le coffre soit verrouillé. Ainsi, par exemple lors de travaux scolaires, les utilisateurs peuvent disposer du contenu du coffre et manipuler la serrure sans que celle-ci ne verrouille le coffre. L'encadrant peut alors être le seul à disposer de la clé et ainsi la sécurité du contenu des coffres utilisés est améliorée.

En outre, si l'encadrant le souhaite, il peut verrouiller la serrure alors que les coffres sont ouverts. Lors de la fin des travaux, les utilisateurs peuvent fermer les coffres et leurs serrures seront déjà verrouillées. Ces dispositions impliquent un gain de temps et une utilisation facilitée des coffres. Le document US 2 487 493 A divulgue notamment :
- un élément de fermeture mobile entre une position de fermeture, dans laquelle l'élément de fermeture est destiné à coopérer avec une gâche de la serrure, et une position d'ouverture;
- un élément de déplacement mobile entre une position de repos et une position de déplacement dans laquelle l'élément de déplacement est agencé pour déplacer l'élément de fermeture de la position de fermeture à la position d'ouverture; et
- un élément de verrouillage agencé pour verrouiller l'élément de déplacement dans la position de repos;
- un bâti comprenant un logement de réception de l'élément de verrouillage en position de verrouillage;
- l'élément de fermeture comprend un premier organe et un deuxième organe, reliés au bâti par une liaison pivot;
- chacun des premier et deuxième organes comprend une première portion d'extrémité agencée pour coopérer avec la gâche de la serrure;
- les premier et deuxième organes comprennent en outre chacun une deuxième portion agencée pour coopérer avec l'élément de déplacement de sorte que lorsque l'élément de déplacement passe en position de déplacement, les deuxième portions des premier et deuxième organes s'écartent.

Grâce aux dispositions de l'invention, la deuxième portion est à l'extrémité des premier et deuxième organes, ce qui facilite l'ouverture.

Enfin, la simplicité de fonctionnement du dispositif permet de disposer de serrures peu encombrantes et peu chères.

Selon un aspect de l'invention, l'élément de fermeture comprend une surface de coopération destinée à coopérer avec la gâche, la surface de coopération étant orientée parallèlement à la direction de déplacement de l'élément de déplacement.

Grâce à ces dispositions, la répartition des efforts sur la gâche est améliorée et la serrure présente un encombrement réduit.

Selon un aspect de l'invention, le système de fermeture comprend un élément de rappel de fermeture, agencé pour rappeler l'élément de fermeture dans la position de fermeture.

Selon un aspect de l'invention, l'élément de fermeture comprend un premier organe et un deuxième organe, reliés à un élément fixe par rapport au coffre par une liaison pivot.

Selon un aspect de l'invention, l'assemblage des premier et deuxième organes forme sensiblement un X.

Selon un aspect de l'invention, les premier et deuxième organes sont disposés symétriquement par rapport au centre du X formé par les premier et deuxième organes.

Selon un aspect de l'invention, les premier et deuxième organes sont disposés symétriquement par rapport à un plan médian du système de fermeture perpendiculaire à un plan formé par l'élément de fermeture.

Selon un aspect de l'invention, la surface de coopération de l'élément de fermeture est perpendiculaire au plan formé par l'élément de fermeture.

Selon un aspect de l'invention, la surface de coopération de l'élément de fermeture est au moins partiellement inclinée par rapport à une perpendiculaire au plan formé par l'élément de fermeture et par rapport à une normale au plan formé par l'élément de fermeture.

Selon un aspect de l'invention, la surface de coopération comprend une première portion, formée par le premier organe.

Selon un aspect de l'invention, la première portion est inclinée d'un angle compris entre 10 et 20 degrés par rapport à une perpendiculaire au plan formé par l'élément de fermeture et par rapport à une normale au plan formé par l'élément de fermeture.

Selon un aspect de l'invention, la première portion est inclinée d'un angle de 16 degrés par rapport à une perpendiculaire au plan formé par l'élément de fermeture et par rapport à une normale au plan formé par l'élément de fermeture.

Selon un aspect de l'invention, la surface de coopération comprend une deuxième portion, formée par le deuxième organe.

Selon un aspect de l'invention, la deuxième portion est inclinée d'un angle compris entre 10 et 20 degrés par rapport à une perpendiculaire au plan formé par l'élément de fermeture et par rapport à une normale au plan formé par l'élément de fermeture.

Selon un aspect de l'invention, la deuxième portion est inclinée d'un angle de 16 degrés par rapport à une perpendiculaire au plan formé par l'élément de fermeture et par rapport à une normale au plan formé par l'élément de fermeture.

Grâce à ces dispositions, l'élément de fermeture est maintenu de façon plus solide sur la gâche. En effet, ces inclinaisons empêchent l'élément de fermeture de glisser hors de la gâche. Selon un aspect de l'invention, l'élément de déplacement comprend une portion d'actionnement, agencée pour coopérer avec l'élément de fermeture par glissement.

Selon un aspect de l'invention, l'élément de déplacement est mobile en translation.

Selon un aspect de l'invention, le système de fermeture comprend un élément de rappel de repos, agencé pour rappeler l'élément de déplacement dans la position de repos.

Selon un aspect de l'invention, l'élément de déplacement est mobile en translation selon une direction normale au plan formé par l'élément de fermeture.

Selon un aspect de l'invention, le système de fermeture comprend un bouton poussoir solidaire en translation de l'élément de déplacement.

Selon un aspect de l'invention, la portion d'actionnement comprend des surfaces de glissement, de façon à coopérer avec l'élément de fermeture par glissement.

De préférence, la portion d'actionnement est biseautée.

De préférence, la portion d'actionnement est de forme tronconique.

Selon un aspect de l'invention, l'élément de verrouillage est agencé pour occuper une position de verrouillage dans laquelle l'élément de déplacement est verrouillé en position de repos et une position de déverrouillage, dans laquelle l'élément de déplacement est apte à passer de la position de repos à la position de déplacement.

Selon un aspect de l'invention, l'élément de verrouillage est mobile en rotation entre la position de verrouillage et la position de déverrouillage.

Selon un aspect de l'invention, l'élément de verrouillage comprend une goupille destinée à s'opposer aux mouvements de l'élément de déplacement.

Selon un aspect de l'invention, le système de fermeture comprend en outre un barillet, destiné à coopérer avec une clé.

Selon un aspect de l'invention, le barillet, actionné par la clé, est agencé pour faire passer l'élément de verrouillage de la position de déverrouillage à la position de verrouillage.

Selon un aspect de l'invention, le barillet, actionné par la clé est en outre agencé pour faire passer l'élément de verrouillage de la position de verrouillage à la position de déverrouillage.

Selon un aspect de l'invention, le barillet et l'élément de verrouillage sont solidaires en mouvement.

Plus particulièrement, le barillet et la goupille sont solidaires en mouvement.

Selon un aspect de l'invention, le système de fermeture comprend en outre un support du barillet.

Selon un aspect de l'invention, le support du barillet comprend un cylindre creux.

Selon un aspect de l'invention, le barillet est agencé pour se loger dans le support de barillet.

Selon un aspect de l'invention, le barillet et le support de barillet sont solidaires en mouvement.

Selon un aspect de l'invention, un logement de réception de la goupille est ménagé dans le support de barillet. La goupille est ainsi fixée au support de barillet.

Selon un aspect de l'invention, l'élément de verrouillage et l'élément de déplacement sont solidaires en mouvement.

Grâce à ces dispositions, le fonctionnement du système de fermeture est simple et son encombrement est réduit.

Selon un aspect de l'invention, le bouton poussoir est fixé au support de barillet.

Selon un aspect de l'invention, la portion d'actionnement de l'élément de déplacement est fixée au support de barillet.

Selon un aspect de l'invention, la surface poussoir comprend une ouverture apte à être traversée par la clé, la clé étant destinée à coopérer avec le barillet.

Selon un aspect de l'invention, le système de fermeture comprend un bâti, le bâti comprenant un logement de réception de l'élément de verrouillage en position de verrouillage.

Selon un aspect de l'invention, les premier et deuxième organes sont reliés au bâti par une liaison pivot.

Selon un aspect de l'invention, la goupille vient ainsi en butée contre une portion d'appui du logement de réception du bâti afin de maintenir l'élément de déplacement dans la position de repos.

Selon un aspect de l'invention, lorsque l'élément de verrouillage est dans la position de déverrouillage et que l'élément de déplacement est en position de repos, la goupille est en butée contre une portion de surface interne du bâti. Ainsi, le barillet, le support de barillet, le bouton poussoir, l'élément de verrouillage et l'élément de déplacement sont maintenus par le bâti.

Selon un aspect de l'invention, le bâti comprend une première ouverture agencée pour être traversée par les premier et deuxième organes de l'élément de fermeture.

Selon un aspect de l'invention, la première ouverture est destinée à se superposer à une ouverture de la gâche.

Selon un aspect de l'invention, le bâti comprend une deuxième ouverture agencée pour être traversée par le support de barillet. Le bouton poussoir se trouve ainsi disposé à l'extérieur du bâti de manière à être accessible pour un utilisateur.

Selon un aspect de l'invention, le bâti comprend une portion de guidage en rotation de l'élément de verrouillage.

Selon un aspect de l'invention, la portion de guidage en rotation permet un guidage en rotation de l'élément de déverrouillage, lorsque l'élément de déplacement est en position de repos.

Selon un aspect de l'invention, le bâti comprend une portion de guidage en translation de l'élément de déplacement.

Selon un aspect de l'invention, la portion de guidage en translation comprend une rainure agencée pour recevoir la goupille lorsque l'élément de verrouillage est en position de déverrouillage.

De préférence, la portion de guidage en rotation et la portion de guidage en translation forment une même pièce.

Selon un aspect de l'invention, le bâti comprend un doigt, agencé pour coopérer avec la gâche.

La présente invention se rapporte en outre à une serrure de type poussoir pour coffre comprenant :
- un système de fermeture conforme à l'une quelconque des caractéristiques susmentionnées ; et
- une gâche agencée pour coopérer avec le système de fermeture lorsque l'élément de fermeture est en position de fermeture.

Selon un aspect de l'invention, la gâche est métallique ou plastique.

Selon un aspect de l'invention, la gâche comprend une partie fixe et une partie mobile, la partie mobile comprenant une lumière configurée pour recevoir l'élément de fermeture.

Selon un aspect de l'invention, la gâche s'étend selon une direction d'extension.

Selon un aspect de l'invention, la partie fixe s'étend selon la direction d'extension.

Selon un aspect de l'invention, la partie fixe est formée par une lame, de préférence métallique ou plastique.

Selon un aspect de l'invention, la partie mobile est métallique ou plastique.

Selon un aspect de l'invention, la gâche comprend en outre une ouverture centrale agencée pour coopérer avec le système de fermeture.

Selon un mode de réalisation, l'ouverture centrale de la gâche comprend une portion d'ouverture centrale agencée pour coopérer avec le doigt du bâti.

Grâce à cette disposition, les décalages existants entre l'ouverture de la partie fixe et l'élément de fermeture sont compensés. En effet, des jeux peuvent se créer entre la partie fixe et l'élément de fermeture lors de leur fabrication ou de leur montage. Ainsi la partie mobile compense ces jeux.

Selon un aspect de l'invention, la partie fixe s'étend selon la direction d'extension.

Selon un aspect de l'invention, la partie mobile est mobile est translation selon la direction d'extension.

Selon un aspect de l'invention, la direction d'extension est normale à une direction d'insertion de l'élément de fermeture sur la gâche.

Selon un aspect de l'invention, la partie mobile est formée d'une lame, de préférence métallique.

Selon un aspect de l'invention, la lumière comprend une première portion de lumière agencée pour coopérer avec le doigt du bâti. Ces dispositions permettent le centrage de la partie mobile par rapport à l'élément de fermeture.

Selon un aspect de l'invention, la lumière comprend une deuxième portion de lumière agencée pour coopérer avec l'élément de fermeture.

Selon un aspect de l'invention, la lumière est disposée en regard de l'ouverture lorsque la partie mobile est montée sur la partie fixe.

Selon un aspect de l'invention, la partie mobile comprend une portion de coopération configurée pour coopérer avec l'élément de fermeture.

Selon un aspect de l'invention, la portion de coopération est inclinée par rapport à un plan dans lequel la partie mobile est incluse.

Grâce à ces dispositions, l'élément de fermeture est maintenu sur la partie mobile plus fermement. En effet, les risques de glissement de l'élément de fermeture hors de la gâche sont limités.

Selon un aspect de l'invention, la portion de coopération est inclinée par rapport à la lame d'un angle compris entre 10 et 20 degrés.

Selon un aspect de l'invention, la portion de coopération est inclinée par rapport à la lame d'un angle compris de 16 degrés.

Selon un aspect de l'invention, la partie mobile comprend au moins un élément de coopération configuré pour coopérer avec la partie fixe.

Selon un aspect de l'invention, la partie fixe comprend au moins une fente de coopération, configurée pour coopérer avec l'au moins un élément de coopération.

Selon un aspect de l'invention, la partie mobile comprend un élément de maintien configuré pour maintenir la partie mobile contre la partie fixe.

Selon un aspect de l'invention, l'élément de maintien est configuré pour venir en appui contre au moins un bord de la fente de coopération. Ainsi, la partie mobile est maintenue contre la partie fixe.

Selon un aspect de l'invention, la gâche comprend des éléments de montage de la partie mobile sur la partie fixe. La présente invention se rapporte en outre à un coffre selon la revendication 14.

Selon un aspect de l'invention, la surface de coopération de l'élément de fermeture avec la gâche est orientée parallèlement par rapport à un plan défini par l'ouverture de réception du coffre.

Selon un aspect de l'invention, le système de fermeture est fixé à l'au moins une paroi du logement de réception et dans lequel, la gâche est fixée au volet.

Préférentiellement, le système de fermeture est disposé de façon centrée par rapport à l'au moins une paroi.

Préférentiellement, la gâche est disposée de façon centrée par rapport au volet.

Selon un aspect de l'invention, lorsque le volet est en position d'obstruction, l'ouverture centrale de la gâche et l'élément de fermeture sont aptes à coopérer.

D'autres caractéristiques et avantages de la présente invention apparaîtront à la lumière de la description qui va suivre et à l'examen des figures ci-annexées, dans lesquelles :
- les figures la et un 1b représentent un système de fermeture dans lequel l'élément de fermeture est en position de fermeture et d'ouverture respectivement ;
- la figure 2 représente une gâche de serrure, apte à coopérer avec l'élément de fermeture ;
- les figures 3a et 3b représentent une vue éclatée d'un système de fermeture ;
- la figure 4a représente un système de fermeture dans lequel l'élément de déplacement est en position de repos et dans lequel l'élément de verrouillage est en position de déverrouillage ;
- la figure 4b représente un système de fermeture dans lequel l'élément de déplacement est en position de déplacement et dans lequel l'élément de verrouillage est en position de déverrouillage ; et
- la figure 4c représente un système de fermeture dans lequel l'élément de déplacement est en position de repos et dans lequel l'élément de verrouillage est en position de verrouillage ;
- les figures 5a et 5b représentent un coffre muni d'une serrure de type poussoir ;
- les figures 6 et 7 représentent une gâche selon un autre mode de réalisation ;
- la figures 8 et 9 représentent un système de fermeture selon un autre mode de réalisation ;
- la figure 10 représente le système de fermeture coopérant avec la gâche selon un autre mode de réalisation.

Sur l'ensemble de ces figures, des références identiques ou analogues désignent des organes ou ensemble d'organes identiques ou analogues.

Les figures 1a, 1b représentent un système de fermeture 1 pour serrure de type poussoir comprenant un bâti 2.

La serrure comporte le système de fermeture 1 et une gâche 4, représentée en figure 2.

Le système de fermeture 1 comprend un élément de fermeture 3 mobile entre une position de fermeture, représentée en figure 1a, dans laquelle l'élément de fermeture 3 est destiné à coopérer avec une gâche 4 de la serrure et une position d'ouverture, représentée en figure 1b.

Le système de fermeture 1 comprend en outre un élément de déplacement 5 mobile entre une position de repos et une position de déplacement dans laquelle l'élément de déplacement 5 est agencé pour déplacer l'élément de fermeture 3 de la position de fermeture à la position d'ouverture.

La position de repos de l'élément de déplacement est représentée en figures 4a et 4c. La position de déplacement de l'élément de déplacement est représentée en figure 4b.

Le système de fermeture 1 comprend également un élément de verrouillage 7 agencé pour verrouiller l'élément de déplacement 5 dans la position de repos.

Ainsi, la fermeture et le verrouillage de la serrure sont indépendants. Il est donc possible d'utiliser la serrure pour fermer et ouvrir un coffre, sans pour autant que le coffre soit verrouillé.

Le système de fermeture 1 comprend un élément de rappel de fermeture, ici un ressort 9, agencé pour rappeler l'élément de fermeture 3 dans la position de fermeture.

L'élément de fermeture 3 comprend un premier organe 3a et un deuxième organe 3b, reliés par une liaison pivot au bâti 2. L'assemblage des premier et deuxième organes 3a, 3b forme sensiblement un X. Les premier et deuxième organes 3a, 3b sont disposés symétriquement par rapport à un plan médian du système de fermeture 1, perpendiculaire à un plan formé par l'élément de fermeture 3.

Chacun des premier et deuxième organes 3a, 3b comprend une première portion d'extrémité 11a, 11b, agencée pour coopérer avec la gâche 4 de la serrure.

Chacune des premières portions d'extrémité 11a, 11b comprend une rampe d'introduction 13a, 13b, agencée pour coopérer par glissement avec la gâche 4. Les rampes d'introduction 13a, 13b comprennent une surface biseautée.

Chacune des premières portions d'extrémité 11a, 11b comprennent une portion de butée 15a, 15b, constituant la surface de coopération de l'élément de fermeture 3 dans ce mode de réalisation, agencée pour venir en appui contre la gâche 4. Les surfaces des portions de butée 15a, 15b sont orientées parallèlement à la direction de déplacement de l'élément de déplacement 5. Les surfaces des portions de butée 15a, 15b sont perpendiculaires au plan formé par l'assemblage des premier et deuxième organes 3a, 3b.

Chacune des premières portions d'extrémité 11a, 11b comprennent un épaulement 17a, 17b entre la rampe d'introduction 13a, 13b et la portion de butée 15a, 15b.

Le ressort 9 est disposé entre les premières portions d'extrémité 11a, 11b. Les premières portions d'extrémité 11a, 11b comprennent un logement de réception 23a, 23b du ressort 9.

Les premier et deuxième organes 3a, 3b comprennent en outre chacun une portion centrale 19a, 19b. Les premier et deuxième organes 3a, 3b sont reliés au bâti 2 par liaison pivot au niveau de leurs portions centrales 19a, 19b, et comprennent un logement de réception 21a, 21b de cette liaison pivot.

Les premier et deuxième organes 3a, 3b comprennent en outre chacun une deuxième portion d'extrémité 25a, 25b. Les deuxièmes portions d'extrémité 25a, 25b sont agencées pour coopérer avec l'élément de déplacement 5.

La portion centrale 19a du premier organe 3a est disposée entre la première portion d'extrémité 11a et la deuxième portion d'extrémité 25a du premier organe 3a.

La portion centrale 19b du deuxième organe 3b est disposée entre la première portion d'extrémité 11b et la deuxième portion d'extrémité 25b du deuxième organe 3b.

Les première et deuxième portions d'extrémité 11a, 25a du premier organe 3a forment un angle compris entre 150° et 180° et préférentiellement compris entre 160° et 170° et préférentiellement un angle de 165°.

Les première et deuxième portions d'extrémité 11b, 25b du deuxième organe 3b forment un angle compris entre 150° et 180° et préférentiellement compris entre 160° et 170° et préférentiellement un angle de 165°.

Dans la position de fermeture de l'élément de fermeture 3, les premières portions d'extrémité 11a, 11b forment un angle compris entre 20° et 50°, préférentiellement compris entre 30° et 40° et préférentiellement un angle de 36°.

Dans la position d'ouverture de l'élément de fermeture 3, les premières portions d'extrémité 11a, 11b forment un angle compris entre 0° et 5°, et préférentiellement un angle de 2°.

Lorsque l'élément de déplacement 5 passe en position de déplacement, les deuxièmes portions 25a, 25b des premier et deuxième organes 3a, 3b s'écartent. Ainsi, les premier et deuxième organes 3a, 3b pivotent par rapport au bâti 2 par l'intermédiaire de leurs liaisons pivot. Ainsi, les premières portions 11a, 11b se resserrent. L'élément de fermeture 3 est alors en position d'ouverture et peut se libérer de la gâche 4.

Lorsque l'élément de déplacement 5 revient en position de repos, le ressort 9 rappelle l'élément de fermeture 3 dans la position de fermeture.

L'élément de déplacement 5 comprend une portion d'actionnement 27, agencée pour coopérer avec l'élément de fermeture 3 par glissement. L'élément de déplacement 5 est mobile en translation selon une direction sensiblement normale à un plan formé par l'élément de fermeture 3.

Le système de fermeture 1 comprend un élément de rappel de repos, ici un ressort 29, agencé pour rappeler l'élément de déplacement 5 dans la position de repos.

Le système de fermeture 1 comprend un bouton poussoir 31 solidaire en translation de l'élément de déplacement 5.

Le bouton poussoir 31 comprend une surface poussoir 33, sensiblement parallèle au plan formé par l'élément de fermeture 3, sur laquelle un utilisateur peut exercer une pression afin de déplacer l'élément de déplacement 5 de la position de repos à la position de déplacement.

La portion d'actionnement 27 est plus particulièrement agencée pour coopérer avec les deuxièmes portions d'extrémité 25a, 25b des premier et deuxième organes 3a, 3b.

Dans ce mode de réalisation, la portion d'actionnement 27 est de forme tronconique.

L'élément de verrouillage 7 est agencé pour occuper une position de verrouillage dans laquelle l'élément de déplacement 5 est verrouillé en position de repos et une position de déverrouillage, dans laquelle l'élément de déplacement 5 est apte à passer de la position de repos à la position de déplacement. La position de verrouillage est représentée en figure 4c. La position de déverrouillage est représentée en figures 4a et 4b.

L'élément de verrouillage 7 est mobile en rotation entre la position de verrouillage et la position de déverrouillage.

L'élément de verrouillage 7 comprend une goupille 35 destinée à s'opposer aux mouvements de l'élément de déplacement 5.

Le système de fermeture 1 comprend en outre un barillet, destiné à coopérer avec une clé.

Le barillet, actionné par la clé, est agencé pour faire passer l'élément de verrouillage 7 de la position de déverrouillage à la position de verrouillage.

Le barillet, actionné par la clé est en outre agencé pour faire passer l'élément de verrouillage 7 de la position de verrouillage à la position de déverrouillage.

Le barillet et l'élément de verrouillage 7 sont solidaires en mouvement.

Plus particulièrement, le barillet et la goupille 35 sont solidaires en mouvement.

Le système de fermeture 1 comprend en outre un support de barillet 37. Le support de barillet 37 comprend un cylindre creux. Le barillet est agencé pour se loger dans le support de barillet 37. Le barillet et le support de barillet 37 sont solidaires en mouvement.

Un logement de réception 38 de la goupille 35 est ménagé dans le support de barillet 37. La goupille 35 est ainsi fixée au support de barillet 37.

L'élément de verrouillage 7 et l'élément de déplacement 5 sont solidaires en mouvement. Le bouton poussoir 31 est fixé au support de barillet 37.

La portion d'actionnement 27 de l'élément de déplacement 5 est fixée au support de barillet 37.

La surface poussoir 33 comprend une ouverture 39 apte à être traversée par la clé, la clé étant destinée à coopérer avec le barillet.

Le bâti 2 comprenant un logement de réception 41 de la goupille 35 en position de verrouillage.

La goupille 35 vient ainsi en butée contre une portion d'appui 43 du logement de réception 41 du bâti 2 afin de maintenir l'élément de déplacement 5 dans la position de repos.

Lorsque l'élément de verrouillage 7 est dans la position de déverrouillage et que l'élément de déplacement 5 est en position de repos, la goupille 35 est en butée contre une portion de surface interne du bâti 2.

Pour le passage de la position de déverrouillage à la position de verrouillage, l'utilisateur introduit la clé dans l'ouverture 39. L'interaction de la clé dans le barillet permet d'entrainer en rotation le barillet, qui entraîne lui-même en rotation le support de barillet 37 et donc la goupille 35. Dans ce mode de réalisation, la goupille subit une rotation d'environ 90° entre la position de déverrouillage et la position de verrouillage.

Le bâti 2 comprend une première ouverture 45 agencée pour être traversée par les premières portions des premier et deuxième organes 3a, 3b de l'élément de fermeture 3. La première ouverture 45 est destinée à se superposer à une ouverture centrale 47 de la gâche 4.

Le bâti 2 comprend une deuxième ouverture 49 agencée pour être traversée par le support de barillet 37.

Le bouton poussoir 31 se trouve ainsi disposé à l'extérieur du bâti 2 de manière à être accessible pour un utilisateur.

Le bâti 2 comprend une portion de guidage 51 en rotation du support de barillet 37. La portion de guidage 51 permet un guidage lors de la rotation de la goupille 35, lorsque l'élément de déplacement 5 est en position de repos.

La portion de guidage 51 permet également le guidage en translation du support de barillet 37, permettant le guidage en translation de l'élément de déplacement 5.

La portion de guidage 51 est cylindrique dans le mode de réalisation présenté.

La portion de guidage 51 comprend une rainure 53 agencée pour recevoir la goupille 35 lorsque l'élément de verrouillage 7 est en position de déverrouillage.

Selon le mode de réalisation présenté, le bâti 2 est constitué de trois pièces 2a, 2b, 2c, afin de faciliter le montage du système de fermeture. Les trois pièces sont fixées entre elles par des éléments de fixation, ici des vis.

La gâche 4 est formée par une lame 55, de préférence métallique ou plastique. La lame 55 présente une portion principale 55a et deux portions latérales 55b, 55c disposées de part et d'autre de la portion principale 55a. La portion principale 55a s'étend selon une première direction d'extension et les portions latérales 55b, 55c s'étendent selon une deuxième direction d'extension. Les première et deuxième directions d'extension sont parallèles et présentent un décalage de façon à permettre la fermeture de la serrure.

L'ouverture centrale 47 est agencée pour coopérer avec le système de fermeture 1.

Les rampes d'introduction 13a, 13b sont agencées pour glisser chacune contre un bord 57a, 57b de l'ouverture centrale 47. Ce mouvement induit un resserrement des premières portions 11a, 11b des premier et deuxième organes 3a, 3b. Lorsque les bords 57a, 57b de l'ouverture centrale 47 atteignent les épaulements 17a, 17b, les premières portions 11a, 11b se desserrent sous l'action du ressort 9, de manière à s'encliqueter dans la gâche 4. La lame 55 de la gâche 4 vient alors en butée contre les portions de butée 15a, 15b. La serrure est alors fermée.

La gâche 4 comprend en outre une première ouverture latérale 59a et une deuxième ouverture latérale 59b, ménagée dans la lame 55, de part de d'autre de la portion centrale 47. Les première et deuxième ouvertures latérales 59a, 59b garantissent une meilleure élasticité de la lame 55.

La gâche 4 comprend enfin des logements de réception 61a d'élément de fixation, afin de permettre la fixation de la gâche 4 sur le coffre.

Le coffre 63 est représenté en figures 5a et 5b.

Le coffre 63 comprend un logement de réception 65 destiné à recevoir un contenu du coffre 63. Le logement de réception 65 est défini par quatre parois latérales 67 et une paroi de fond 67'. Le logement de réception 65 définit une ouverture de réception 69.

Le coffre 63 comprend en outre un volet 71 monté mobile par rapport au logement de réception 65 entre une position d'utilisation, représentée en figure 5a et une position d'obstruction, représentée en figure 5b. Dans la position d'obstruction, le volet 71 est agencé pour obstruer l'ouverture de réception 69.

La serrure 60 est donc agencée pour permettre la fermeture et/ou le verrouillage du coffre 63. L'élément de fermeture 1 de la serrure 60 est fixé au coffre 63 par des éléments de fixation, ici des vis. L'élément de fermeture 1 est disposé partiellement à l'intérieur de l'une des parois latérales 67. Le bouton poussoir 31 fait saillie à l'extérieur de la paroi latérale 67 de manière à être accessible par un utilisateur.

Selon un aspect de l'invention, le coffre 63 comprend des butées de support du volet 71, agencées pour coopérer avec le volet 71 lorsque le volet 71 est en position d'obstruction. Les butées de support du volet 71 sont disposées au niveau de l'ouverture de réception 69, et fixées aux parois latérales 67.

Les portions de butée 15a, 15b de l'élément de fermeture 3 sont orientées parallèlement par rapport à un plan défini par l'ouverture de réception 65 du coffre 63.

Le système de fermeture est fixé à l'une des parois latérale 67 du logement de réception 65. La gâche 4 est fixée au volet 71.

Dans ce mode de réalisation, le système de fermeture 1 est disposé de façon centrée par rapport à la paroi latérale 67 sur laquelle il est fixé.

La gâche 4 est disposée de façon centrée par rapport au volet 71.

Ainsi, lorsque le volet est en position d'obstruction, l'ouverture centrale 47 de la gâche 4 et l'élément de fermeture 3 sont aptes à coopérer. La géométrie de la lame 55 de la gâche 4 permet de loger, entre la lame 55 et le volet 71, la partie des premières portions 11a, 11b destinées à être disposée au-delà de la gâche 4 lorsque la serrure est fermée.

Des variantes du mode de réalisation décrit précédemment sont représentées en figures 6 à 10.

Dans un autre mode de réalisation de la gâche 4, la gâche 4 comprend un système auto-centreur.

La gâche 4 de cet autre mode de réalisation diffère du mode de réalisation décrit précédemment en ce qu'elle comprend une partie fixe 81 et une partie mobile 83. La partie mobile 83 comprend une lumière 85 agencée pour recevoir l'élément de fermeture 3.

La partie fixe correspond à la gâche décrite précédemment.

Grâce à ces dispositions, les décalages existants entre l'ouverture centrale 47 de la partie fixe 81 et l'élément de fermeture 3 sont compensés. En effet, des jeux peuvent se créer entre la partie fixe 81 et l'élément de fermeture 3 lors de leur fabrication ou de leur montage. Ainsi la partie mobile 83 compense ces jeux.

La partie fixe 81 et la partie mobile 83 s'étendent selon une direction d'extension DE. La partie mobile 83 est mobile est translation selon la direction d'extension DE. La direction d'extension DE est normale à une direction d'insertion DI de l'élément de fermeture 3 sur la gâche 4.

La partie mobile 83 est formée d'une lame, de préférence métallique ou plastique.

Selon un aspect de l'invention, la lumière 85 comprend une première portion de lumière 85a et une deuxième portion de lumière 85b agencée pour coopérer avec l'élément de fermeture 3.

Le bâti 2 comprend un doigt 2d, agencé pour coopérer avec la première portion de lumière 85a. Ces dispositions permettent le centrage de la partie mobile 83 par rapport à l'élément de fermeture 3.

La lumière 85 est disposée en regard de l'ouverture centrale 47 lorsque la partie mobile 83 est montée sur la partie fixe 81.

La partie mobile 83 comprend deux portions de coopération 87, 89 configurée pour coopérer avec l'élément de fermeture 3. Les portions de coopération 87, 89 sont inclinées par rapport à un plan dans lequel la partie mobile 83 est incluse. Ainsi, l'élément de fermeture 3 est maintenu sur la partie mobile 83 plus fermement. En effet, les risques de glissement de l'élément de fermeture 83 hors de la gâche 4 sont limités. Les portions de coopération sont inclinées par rapport à la lame d'un angle compris entre 10 et 20 degrés, de préférence d'un angle de 16 degrés. Les portions de coopération 87, 89 sont inclinées selon un sens opposé, de façon à ce que leurs axes longitudinaux forment un V dont la pointe coupe la partie fixe 81.

La partie mobile 83 comprend deux éléments de coopération 91, 93 configurés pour coopérer avec la partie fixe 81. La partie fixe 81 comprend deux fentes de coopération 95, 97 configurées pour coopérer avec les deux éléments de coopération 91, 93 respectivement.

La partie mobile 83 comprend en outre deux éléments de maintien 99, 101 configurés pour maintenir la partie mobile 83 contre la partie fixe 81. Les éléments de maintien sont configurés pour venir en appui contre les bords de chacune des fentes de coopération 95, 97 respectivement. Ainsi, la partie mobile 83 est maintenue contre la partie fixe 81.

La gâche 4 comprend en outre des éléments de montage 103, 105 de la partie mobile 83 sur la partie fixe 81. Les éléments de montage comprennent une ouverture de montage 103, adjacente à la fente 97. L'ouverture de montage 103 est configurée pour être traversée par l'élément de maintien 101 de façon à introduire l'élément de coopération 93 dans la fente de coopération 97. Les éléments de montage 103, 105 comprennent en outre un plot 105 configuré pour retenir la partie mobile 83 contre la partie fixe 81 une fois la partie mobile 83 montée.

Selon un autre mode de réalisation visible en figure 9, les surfaces des portions de butée 15a, 15b sont inclinées par rapport à une perpendiculaire au plan formé par l'élément de fermeture 3 et par rapport à une normale au plan formé par l'élément de fermeture 3.

La portion de butée 15a est inclinée d'un angle a compris entre 10 et 20 degrés, de préférence d'un angle de 16°, par rapport à une perpendiculaire au plan formé par l'élément de fermeture et par rapport à une normale au plan formé par l'élément de fermeture.

La portion de butée 15b est inclinée d'un angle a compris entre 10 et 20 degrés, de préférence d'un angle de 16°, par rapport à une perpendiculaire au plan formé par l'élément de fermeture 3 et par rapport à une normale au plan formé par l'élément de fermeture 3.

L'élément de fermeture 3 est ainsi maintenu de façon plus solide sur la gâche 4. En effet, ces inclinaisons empêchent l'élément de fermeture de glisser hors de la gâche 4.

En position d'ouverture, les éléments de fermeture forment entre eux un angle b de 22 degrés.

Comme représenté en figure 10, la portion de butée 15a est configurée pour coopérer avec la portion de coopération 89 et la portion de butée 15b est configurée pour coopérer avec la portion de butée 87.

Bien entendu, la présente invention ne se limite pas aux modes de réalisation décrits et représentés, fournis à titre d'exemples illustratifs et non limitatifs.

## Revendications

1. Système de fermeture (1) pour serrure (60) de type poussoir comprenant :
- un élément de fermeture (3) mobile entre une position de fermeture, dans laquelle l'élément de fermeture (3) est destiné à coopérer avec une gâche (4) de la serrure (60), et une position d'ouverture ;
- un élément de déplacement (5) mobile entre une position de repos et une position de déplacement dans laquelle l'élément de déplacement (5) est agencé pour déplacer l'élément de fermeture (3) de la position de fermeture à la position d'ouverture ; et
- un élément de verrouillage (7) agencé pour verrouiller l'élément de déplacement (5) dans la position de repos ;
- un bâti (2) comprenant un logement de réception (41) de l'élément de verrouillage (7) en position de verrouillage ;
- l'élément de fermeture (3) comprend un premier organe (3a) et un deuxième organe (3b), reliés au bâti (2) par une liaison pivot ;
- chacun des premier et deuxième organes (3a, 3b) comprend une première portion d'extrémité (11a, 11b);
**caractérisé en ce que**
les premier et deuxième organes (3a, 3b) comprennent en outre chacun une deuxième portion d'extrémité (25a, 25b) agencées pour coopérer avec l'élément de déplacement (5) de sorte que lorsque l'élément de déplacement (5) passe en position de déplacement, les deuxièmes portions (25a, 25b) des premier et deuxième organes (3a, 3b) s'écartent.

2. Système de fermeture selon la revendication 1, dans lequel l'élément de fermeture (3) comprend une surface de coopération (15a, 15b) destinée à coopérer avec la gâche (4), la surface de coopération (15a, 15b) étant orientée parallèlement à la direction de déplacement de l'élément de déplacement (5).

3. Système de fermeture selon l'une des revendications 1 ou 2, dans lequel l'élément de déplacement (5) comprend une portion d'actionnement (27), agencée pour coopérer avec l'élément de fermeture (3) par glissement.

4. Système de fermeture selon l'une des revendications précédentes, dans lequel l'élément de déplacement (5) est mobile en translation.

5. Système de fermeture selon l'une des revendications précédentes, dans lequel l'élément de verrouillage (7) est agencé pour occuper une position de verrouillage dans laquelle l'élément de déplacement (5) est verrouillé en position de repos et une position de déverrouillage, dans laquelle l'élément de déplacement (5) est apte à passer de la position de repos à la position de déplacement.

6. Système de fermeture selon la revendication 5, dans lequel l'élément de verrouillage (7) est mobile en rotation entre la position de verrouillage et la position de déverrouillage.

7. Système de fermeture selon l'une des revendications précédentes, dans lequel l'élément de verrouillage (7) comprend une goupille (35) destinée à s'opposer aux mouvements de l'élément de déplacement (5).

8. Système de fermeture selon l'une des revendications précédentes, dans lequel l'élément de verrouillage (7) et l'élément de déplacement (5) sont solidaires en mouvement.

9. Système de fermeture selon l'une des revendications 5 à 8, comprenant un bâti (2), le bâti (2) comprenant un logement de réception (41) de l'élément de verrouillage (7) en position de verrouillage.

10. Système de fermeture selon la revendication 9, dans lequel le bâti (2) comprend une portion de guidage (51) en rotation de l'élément de verrouillage (7).

11. Système de fermeture selon la revendication 10, dans lequel le bâti (2) comprend une portion de guidage (51) en translation de l'élément de déplacement (5).

12. Serrure de type poussoir pour coffre comprenant :
- un système de fermeture (1) conforme à l'une quelconque des revendications précédentes ; et
- une gâche (4) agencée pour coopérer avec le système de fermeture (1) lorsque l'élément de fermeture (3) est en position de fermeture.

13. Serrure selon la revendication 12, dans laquelle la gâche comprend une partie fixe et une partie mobile, la partie mobile comprenant une lumière configurée pour recevoir l'élément de fermeture (3).

14. Coffre (63) comprenant :
- un logement de réception (65) destiné à recevoir un contenu du coffre (63) défini par au moins une paroi (67) et définissant une ouverture de réception (69) ;
- un volet (71) monté mobile par rapport au logement de réception (65) entre une position d'utilisation, et une position d'obstruction dans laquelle le volet (71) est agencé pour obstruer le logement de réception (65) ;
- une serrure (60) de type poussoir conforme à la revendication 12 ou 13, agencée pour permettre la fermeture et/ou le verrouillage du coffre (63).

15. Coffre selon la revendication 14, dans lequel la surface de coopération de l'élément de fermeture avec la gâche est orientée parallèlement par rapport à un plan défini par l'ouverture de réception du coffre.

## Patentansprüche

1. Schließsystem (1) für ein Schloss (60) vom Typ Druckvorrichtung, umfassend:
- ein Schließelement (3), das zwischen einer Schließposition, in der das Schließelement (3) dazu bestimmt ist, mit einem Schließblech (4) des Schlosses (60) zusammenzuwirken, und einer Öffnungsposition beweglich ist;
- ein Verschiebungselement (5), das zwischen einer Ruheposition und einer Verschiebungsposition beweglich ist, in der das Verschiebungselement (5) angeordnet ist, um das Schließelement (3) von der Schließposition in die Öffnungsposition zu verschieben; und
- ein Verriegelungselement (7), das angeordnet ist, um das Verschiebungselement (5) in der Ruheposition zu verschieben;
- ein Gehäuse (2), das eine Aufnahmeaussparung (41) für das Verriegelungselement (7) in Verriegelungsposition umfasst;
- wobei das Schließelement (3) ein erstes Organ (3a) und ein zweites Organ (3b) umfasst, die mit dem Gehäuse (2) durch eine Schwenkverbindung verbunden sind;
- wobei jedes des ersten und zweiten Organs (3a, 3b) einen ersten Endabschnitt (11a, 11b) umfasst;
**dadurch gekennzeichnet, dass**
das erste und zweite Organ (3a, 3b) des Weiteren jeweils einen zweiten Endabschnitt (25a, 25b) umfassen, der angeordnet ist, um mit dem Verschiebungselement (5) zusammenzuwirken, sodass, wenn das Verschiebungselement (5) in Verschiebungsposition übergeht, die zweiten Abschnitte (25a, 25b) des ersten und zweiten Organs (3a, 3b) auseinandergehen.

2. Schließsystem nach Anspruch 1, wobei das Schließelement (3) eine Eingriffsfläche (15a, 15b) umfasst, die dazu bestimmt ist, mit dem Schließblech (4) zusammenzuwirken, wobei die Eingriffsfläche (15a, 15b) parallel zu der Verschiebungsrichtung des Verschiebungselements (5) ausgerichtet ist.

3. Schließsystem nach einem der Ansprüche 1 oder 2, wobei das Verschiebungselement (5) einen Betätigungsabschnitt (27) umfasst, der angeordnet ist, um mit dem Schließelement (3) durch Gleiten zusammenzuwirken.

4. Schließsystem nach einem der vorstehenden Ansprüche, wobei das Verschiebungselement (5) linear verschiebbar ist.

5. Schließsystem nach einem der vorstehenden Ansprüche, wobei das Verriegelungselement (7) angeordnet ist, um eine Verriegelungsposition einzunehmen, in der das Verschiebungselement (5) in Ruheposition verriegelt ist, und eine Entriegelungsposition, in der das Verschiebungselement (5) fähig ist, von der Ruheposition in die Verschiebungsposition überzugehen.

6. Schließsystem nach Anspruch 5, wobei das Verriegelungselement (7) zwischen der Verriegelungsposition und der Entriegelungsposition drehbar ist.

7. Schließsystem nach einem der vorstehenden Ansprüche, wobei das Verriegelungselement (7) einen Arretierstift (35) umfasst, der dazu bestimmt ist, sich den Bewegungen des Verschiebungselements (5) entgegenzusetzen.

8. Schließsystem nach einem der vorstehenden Ansprüche, wobei das Verriegelungselement (7) und das Verschiebungselement (5) bewegungsfest verbunden sind.

9. Schließsystem nach einem der Ansprüche 5 bis 8, umfassend ein Gehäuse (2), wobei das Gehäuse (2) eine Aufnahmeaussparung (41) für das Verriegelungselement (7) in Verriegelungsposition umfasst.

10. Schließsystem nach Anspruch 9, wobei das Gehäuse (2) einen Drehführungsabschnitt (51) für das Verriegelungselement (7) umfasst.

11. Schließsystem nach Anspruch 10, wobei das Gehäuse (2) einen Verschiebungsführungsabschnitt (51) für das Verschiebungselement (5) umfasst.

12. Schloss vom Typ Druckvorrichtung für ein Schließfach, umfassend:
- ein Schließsystem (1), das einem der vorstehenden Ansprüche entspricht; und
- ein Schließblech (4), das angeordnet ist, um mit dem Schließsystem (1) zusammenzuwirken, wenn sich das Schließelement (3) in Schließposition befindet.

13. Schloss nach Anspruch 12, wobei das Schließblech einen festsitzenden und einen beweglichen Teil umfasst, wobei der bewegliche Teil eine Öffnung umfasst, die ausgestaltet ist, das Schließelement (3) aufzunehmen.

14. Schließfach (63), umfassend:
- eine Aufnahmeaussparung (65), die dazu bestimmt ist, einen Inhalt des Schließfaches (63) aufzunehmen, die durch mindestens eine Wand (67) definiert ist und eine Aufnahmeöffnung (69) definiert;
- eine Klappe (71), die in Bezug auf die Aufnahmeaussparung (65) beweglich zwischen einer Verwendungsposition und einer Sperrposition montiert ist, in der die Klappe (71) angeordnet ist, um die Aufnahmeaussparung (65) zu versperren;
- ein Schloss (60) vom Typ Druckvorrichtung nach Anspruch 12 oder 13, das angeordnet ist, um das Schließen und/oder das Verriegeln des Schließfaches (63) zu ermöglichen.

15. Schließfach nach Anspruch 14, wobei die Eingriffsfläche des Schließelements mit dem Schließblech parallel in Bezug auf eine Ebene ausgerichtet ist, die durch die Aufnahmeöffnung des Schließfaches definiert ist.

## Claims

1. A closing system (1) for a pusher-type latch (60) comprising:
- a closing element (3) movable between a closing position, in which the closing element (3) is intended to cooperate with a striker (4) of the latch (60), and an opening position;
- a displacement element (5) movable between a rest position and a displacement position in which the displacement element (5) is arranged to displace the closing element (3) from the closing position to the opening position; and
- a locking element (7) arranged to lock the displacement element (5) in the rest position;
- a frame (2) comprising a housing (41) for receiving the locking element (7) in a locked position;
- the closing element (3) comprises a first member (3a) and a second member (3b), connected to the frame (2) by a pivot connection;
- each of the first and second members (3a, 3b) comprises a first end portion (11a, 11b);
**characterized in that** the first and second members (3a, 3b) each further comprise a second end portion (25a, 25b) arranged to cooperate with the displacement element (5) so that when the displacement element (5) passes into a displacement position, the second portions (25a, 25b) of the first and second members (3a, 3b) move apart.

2. The closing system according to claim 1, wherein the closing element (3) comprises a cooperating surface (15a, 15b) intended to cooperate with the striker (4), the cooperating surface (15a, 15b) being oriented parallel to the displacement direction of the displacement element (5).

3. The closing system according to any of claims 1 or 2, wherein the displacement element (5) comprises an actuating portion (27) arranged to cooperate with the closing element (3) by sliding.

4. The closing system according to any of the preceding claims, wherein the displacement element (5) is movable in translation.

5. The closing system according to any of the preceding claims, wherein the locking element (7) is arranged to occupy a locked position in which the displacement element (5) is locked in a rest position and an unlocked position, in which the displacement element (5) is able to pass from the rest position to the displacement position.

6. The closing system according to claim 5, wherein the locking element (7) is rotatably movable between the locked position and the unlocked position.

7. The closing system according to any of the preceding claims, wherein the locking element (7) comprises a pin (35) intended to oppose the movements of the displacement element (5).

8. The closing system according to any of the preceding claims, wherein the locking element (7) and the displacement element (5) are secured in movement.

9. The closing system according to any of claims 5 to 8, comprising a frame (2), the frame (2) comprising a housing (41) for receiving the locking element (7) in a locking position.

10. The closing system according to claim 9, wherein the frame (2) comprises a portion (51) for rotatably guiding the locking element (7).

11. The closing system according to claim 10, wherein the frame (2) comprises a portion (51) for guiding in translation the displacement element (5).

12. A pusher-type latch for a chest comprising:
- a closing system (1) in accordance with any one of the preceding claims; and
- a striker (4) arranged to cooperate with the closing system (1) when the closing element (3) is in a closing position.

13. The latch according to claim 12, wherein the striker comprises a fixed portion and a movable portion, the movable portion comprising a light configured to receive the closing element (3).

14. A chest comprising:
- a receiving housing (65) intended to receive a content of the chest (63) defined by at least one wall (67) and defining a receiving opening (69);
- a shutter (71) movably mounted relative to the receiving housing (65) between a use position, and an obstruction position wherein the shutter (71) is arranged to obstruct the receiving housing (65);
- a pusher-type latch (60) in accordance with claim 12 or 13, arranged to allow the closing and/or locking of the chest (63).

15. The chest according to claim 14, wherein the cooperating surface of the closing element with the striker is oriented relative to a plane defined by the receiving opening of the chest.
